# EUROPÄISCHE PATENTSCHRIFT

(11) **EP 1 351 758 B1**
(45) Veröffentlichungstag und Bekanntmachung des Hinweises auf die Patenterteilung: **13.07.2005**
(21) Anmeldenummer: 02711805.8
(22) Anmeldetag: 16.01.2002
(51) Int. Cl.: B01F 3/04, B01F 15/00

(54) **VORRICHTUNG ZUM ANREICHERN EINES GETRÄNKS MIT GAS**
DEVICE FOR ENRICHING A BEVERAGE WITH GAS
DISPOSITIF PERMETTANT D'ENRICHIR UNE BOISSON DE GAZ

(30) Priorität: 17.01.2001 DE 20101093 U
(43) Veröffentlichungstag der Anmeldung: 15.10.2003
(73) Patentinhaber: DS Produkte Dieter Schwarz GmbH, 22145 Hamburg (DE)
(72) Erfinder: SCHWARZ, Dieter, 23816 Bebensee (DE); SCHRAMM, Rudolf, 22959 Linau (DE)
(74) Vertreter: Patentanwälte Wenzel & Kalkoff
(86) Internationale Anmeldenummer: PCT/EP2002/000420
(87) Internationale Veröffentlichungsnummer: WO 2002/057003

(56) Entgegenhaltungen:
- DE-U- 20 010 305
- US-A- 4 323 090
- US-A- 4 518 541
- US-A- 5 178 799

## Beschreibung

Die Erfindung betrifft eine Vorrichtung zum Anreichern eines Getränks mit Gas, insbesondere mit CO₂, umfassend ein Gehäuse, das ein mit dem Getränk gefülltes Getränkebehältnis aufnimmt, wobei das Getränkebehältnis eine verschließbare Ausgießöffnung sowie eine Gaseintrittsöffnung aufweist, eine an dem Gehäuse angeordnete Gaseinblaseinrichtung zum Einblasen von Gas durch die Gaseintrittsöffnung in das in das Getränkebehältnis gefüllte Getränk, wobei die Gaseinblaseinrichtung eine Ventileinrichtung zum Öffnen und Schließen des Gasweges in das Getränkebehältnis umfaßt, eine Einrichtung zur lösbaren dichtenden Anschlußverbindung der Gaseintrittsöffnung des entnehmbar in die Vorrichtung einsetzbaren Getränkebehältnisses mit der Gaseinblaseinrichtung, ein von außen zugängliches, an dem Gehäuse angeordnetes, manuell betätigbares Bedienelement zur Betätigung der Ventileinrichtung der Gaseinblaseinrichtung, einen Gaszufuhranschluß, der mit einer Gasquelle wie insbesondere einer Gaspatrone zum Beaufschlagen der Gaseinblaseinrichtung mit Gas verbindbar ist, und eine Steuerschaltung, umfassend eine elektronische Schaltung, eine Einrichtung, die unabhängig von der Betätigung des Bedienelements zum Voreinstellen eines einer Gasanreicherung zugeordneten Parameters manuell einstellbar ist und eine Einrichtung zum Feststellen des Anreicherungsbetriebs der Vorrichtung, wobei die Einstelleinrichtung und die Feststelleinrichtung mit der elektronischen Schaltung elektrisch verbunden sind und die elektronische Schaltung bei entsprechenden Signalen der beiden Einrichtungen ein Betriebszustands-Signal hervorbringt. Es handelt sich um einen sogenannten Sprudler, der zweckmäßig als Haushalts-Tischgerät ausgeführt ist, um für den Hausgebrauch sprudelnde Erfrischungsgetränke zuzubereiten. Insbesondere werden Trinkwasser und/oder Säfte mit Kohlensäure versetzt, und gegebenenfalls werden den karbonisierten Getränken Geschmackskonzentrate hinzugefügt.

Aus DE-U1 200 10 305 ist eine gattungsgemäße Vorrichtung bekannt. Das bekannte Gerät ist mit einem System ausgestattet, das die Dauer der Gasströmung überwacht und anzeigt. Beim Auftreten einer von einer elektronischen Schaltung hervorgebrachten visuellen und/oder akustischen Anzeige, die einen mit einem Auswahlknopf voreingestellten Anreicherungsgrad repräsentiert, läßt der Benutzer einen von ihm ausgelösten Gasbetätigungshebel los, um die Gasströmung zu unterbinden. Der Benutzer muß den Gasbetätigungshebel nach Maßgabe erzeugter Überwachungsanzeigen mehrmals betätigen, um die Gasanreicherung in einer Abfolge von Stufen durchzuführen. Die elektronische Schaltung des bekannten Geräts kann dann, wenn der Gashebel zu lange oder zu oft betätigt wird, ein Warnsignal abgeben. Zwar kann jeder Schritt der Anreicherung mit Kohlensäure überwacht werden. Es ist jedoch erforderlich, daß der Benutzer den Ein/Aus-Gasbetätigungshebel in Abhängigkeit von akustischen und/oder optischen Signalen betätigt. Diese Handhabung ist infolge des mehrstufigen Betriebs unübersichtlich und unbequem. Die von der Reaktion der Bedienungsperson abhängige Betätigung führt zu Ungenauigkeit und Unsicherheit der Karbonisierung.

Ein Gerät einer anderen Art, nämlich ein Getränkeautomat, ist aus US-A-4 518 541 bekannt. Der Getränkeautomat weist einen Wassertank und eine Kammer auf, die Wasser zum Karbonisieren aufnimmt. Karbomsiertes Wasser wird über eine Leitung auf ein Gefäß abgefüllt. Eine elektromsche programmgesteuerte Steuereinrichtung speichert mehrere, Karbonisierungsgraden entsprechende Stufenwerte. Diesen Werten sind Auswahltasten zugeordnet. Bei Anwahl einer Taste wird der gesamte Ablauf der Getränkeherstellung und insbesondere der Karbonisierungsbetrieb ausgelöst und durchgefiihrt, wobei die Steuereinrichtung ein Ventil zum Durchfluß von CO2 zur Karbonisierung des Wassers in der Kammer steuert. Die Tasten dienen zur Auswahl eines Karbonisierungsgrades, nicht aber zum Einstellen desselben. Ist die Tastenauswahl getroffen worden, kann die Karbonisierung nicht mehr kontrolliert und gestoppt werden. Insbesondere durch schnelle und/oder versehentliche Tastenbetätigung kommt es zu unerwünschter Kammerbefüllung bzw. unerwünschter Karbonisierung.

Der Erfindung liegt die Aufgabe zugrunde, eine gattungsgemäße Vorrichtung zu schaffen, die für jeden voreingestellten Anreicherungsgrad äußerst einfach und sicher zu bedienen ist, wobei vermieden ist, daß der Benutzer selbst steuernd in den Ablauf des Anreicherungsbetriebs eingreift. Der Anreicherungsgrad soll besonders zuverlässig, genau und reproduzierbar einstellbar sein.

Die Aufgabe der Erfindung wird in Verbindung mit den Merkmalen der eingangs genannten Vorrichtung dadurch erreicht, daß das Start-Bedienelement und die Ventileinrichtung mit der elektronischen Schaltung derart elektrisch verbunden sind, daß die elektrische Schaltung die Ventileinrichtung infolge Betätigung des Start-Bedienelements in einen den Gasweg öffnenden Betrieb steuert, der unabhängig von dem nach Betätigung vorhandenen Bedienzustand des Start-Bedienelements so lange andauert, bis bei entsprechenden Signalen der Einstelleinrichtung und der Feststelleinrichtung das Betriebszustands-Signal als elektrisches Steuersignal erzeugt wird, das die Ventileinrichtung in den den Gasweg schließenden Zustand steuert, und daß die Einrichtung zum Voreinstellen des Gas-Anreicherungsgrades eine Anzeigeeinrichtung zur Anzeige von wahlweise voreinstellbaren Anreicherungsgraden umfaßt, die jeweils die von der elektronischen Schaltung gesteuerte Öffnungszeit der Ventileinrichtung bestimmen. Insbesondere ist mit den erfindungsgemäßen Maßnahmen erreicht, daß die Gasanreicherung des Getränks sicher und zuverlässig gemäß dem eingestellten Anzeigewert erfolgt. Einstellung und Inbetriebnahme erfolgen in bequemer Fingerbedienung. Der Anreicherungsbetrieb läuft dann vollständig automatisch ohne Zwischenschaltung irgendeiner Handbedienung durch den Benutzer ab. Die Anzeige des eingestellten Anreicherungsgrads mittels der Anzeigeeinrichtung stellt sicher, daß von vornherein die gewünschte Anreicherung erzielt wird. Das mittelts der erfmdungsgemäßen Vorrichtung hergestellte Getränk steht ohne Unsicherheit über den Zustand der Gasanreicherung zur Verfügung.

Zweckmäßig kann die elektronische Schaltung mit wenigstens einem Funktionsspeicher ausgestattet werden, der in Abhängigkeit von Einstellwerten der Einstelleinrichtung Anreicherungsgraden entsprechende Signale hervorbringt. Vorteilhaft kann die Funktionsabhängigkeit Parameter wie mittlere Temperatur des Getränks und/oder pH-Wert-Verlauf der Gasanreicherung berücksichtigen.

Eine zur bequemen Handhabung besonders vorteilhafte Ausgestaltung besteht darin, daß die Einstelleinrichtung mit zwei manuell bedienbaren Einstellelementen ausgebildet wird, wobei das erste Einstell-Bedienelement zum Erhöhen und das zweite Einstell-Bedienelement zum Absenken des Anreicherungsgrad-Einstellwertes vorgesehen ist.

Die mit der erfindungsgemäß vorgesehenen Steuerschaltung verbundenen Bedienelemente lassen sich besonders übersichtlich und in bequemem Zugriff in Gruppen, insbesondere innerhalb eines Bedienfeldes anordnen.

Die erfindungsgemäße elektronische Steuerschaltung kann vorteilhaft mit wenigstens einem besonderen, den Anreicherungsbetrieb steuernden Ablaufprogrammen ausgestattet werden. Eine Ausgestaltung besteht darin, daß ein Ablaufprogramm Ort und/oder Zeitpunkt des Eintritts des Gases in das Getränk bestimmt und wenigstens einen Ort- bzw. Zeitbestimmungswert als die Feststelleinrichtung in Betrieb setzendes Basissignal hervorbringt. In Verbindung mit einem Gas-Auslaßventil der Gaseinblaseinrichtung wird die elektronische Schaltung vorteilhaft mit einem Ablaufprogramm versehen, das das Gas-Auslaßventil nach dem gesteuerten Schließen der Ventileinrichtung durch ein Steuersignal öffnet. Gemäß einer anderen vorteilhaften Gestaltung ist in der elektronischen Schaltung ein Ablaufprogramm gespeichert, das in Abhängigkeit von einem eingestellten Anreicherungs-Einstellwert ein definiertes Gasdruckpolster in dem mittels der Anschlußeinrichtung geschlossenen Getränkebehältnis oberhalb der Getränkeflüssigkeit aufbaut.

Eine den Bedienkomfort besonders erhöhende Ausgestaltung besteht darin, daß die elektronische Schaltung einen Langzeitspeicher zum Speichern wenigstens des zuletzt eingestellten Anreicherungs-Einstellwertes umfaßt, der bei jedem Auslösen des Start-Bedienelements bis zur Eingabe eines neuen Anreicherungs-Einstellwertes zur Verfügung steht. So können ohne erneute Einstellung mehrere Flaschenfüllungen mit dem gleichen Anreicherungsgrad der Getränkeflüssigkeit hergestellt werden.

Für eine besondere Sicherung des Vorrichtungs-Betriebs ist eine Energieversorgung in Verbindung mit einem Energiespeicher vorgesehen. In Verbindung mit diesem Energiespeicher ist die elektronische Schaltung so geschaltet und vorbereitet, daß bei Unterschreitung eines vorgegebenen Wertes in der Energieversorgung der Energiespeicher wirksam wird, um die Ventileinrichtung in ihre Schließstellung zu steuern und/oder den Betrieb der Vorrichtung zu blockieren.

Eine noch andere Ausgestaltung besteht darin, daß die elektronische Schaltung eine auf ein Störsignal ansprechende Schaltung umfaßt. Zweckmäßig wird ein Not-Bedienelement vorgesehen, das ein Benutzer zum Hervorbringen des Störsignals auslösen kann.

Unteransprüche sind auf die genannten und noch andere zweckmäßige und vorteilhafte Ausgestaltungen der Erfindung gerichtet. Besonders zweckmäßig und vorteilhafte Ausbildungsformen oder -möglichkeiten der Erfindung werden anhand der folgenden Beschreibung der in der schematischen Zeichnung dargestellten Ausführungsbeispiele näher beschrieben. Es zeigen
- Fig. 1: in Frontansicht ein Ausführungsbeispiel einer erfindungsgemäßen Vorrichtung und
- Fig. 2: in Seitenansicht die Vorrichtung gemäß Fig. 1.

Die in Fig. 1 und 2 dargestellte Vorrichtung ist ein als Tisch-Standgerät ausgeführter Getränkesprudler. Die Vorrichtung umfaßt ein säulenförmiges Gehäuse 1, das in einem Fach an der Vorderseite eine mit Trinkwasser 40 gefüllte Getränkeflasche 4 als Behältnis aufnimmt. An der Rückseite des Vorrichtungsgehäuses ist ein Raum zur Aufnahme einer CO₂-Gasquelle in Form einer Druckzylinderpatrone oder -flasche 3 vorgesehen. Die Gasflasche 3 ist im Fußteil 16 des Gehäuses 1 gelagert.

Die Getränkeflasche 4 weist eine verschließbare, mit einem Gewinde versehene Ausgießöffnung 41 auf, auf die ein Verschlußdeckel auf- und abschraubbar ist, wenn die Getränkeflasche 4 der Vorrichtung entnommen ist. Die Ausgießöffriung 41 bildet zugleich eine Eintrittsöffnung 42 zum Einleiten von CO₂ (Kohlendioxid) in die Getränkeflasche 4. Zu diesem Zweck ist ein Gaseinblasrohr 23 vorgesehen, das die Öffnung 42 durchgreift.

Der Gehäusekopf 15 der Vorrichtung nimmt wesentliche Bau- und Funktionsteile der Vorrichtung auf. Diese umfassen eine Gaseinblasrichtung 2, eine Einrichtung 5 zur lösbaren dichtenden Anschlußverbindung der Gaseintrittsöffnung 42 der Getränkeflasche 4 mit der Gaseinblaseinrichtung 2, einen Gaszufuhranschluß 6 zum Anschluß der Gasflasche 3 an die Gaseinblaseinrichtung 2 und eine elektrische Steuerschaltung 8 zur selbsttätigen Steuerung des Anreicherungsbetriebs nach Maßgabe voreinstellbarer Karbonisierungs-Anreicherungsgrade. Die Gaseinblaseinrichtung 2 umfaßt eine Ventileinrichtung 21, der ein in den Gasweg eingreifendes Ventil zugeordnet ist, und das Gaseinblasrohr 23 mit einer am freien Rohrende ausgebildeten Gasdüse 24. Die Ventileinrichtung 21 und das Gaseinblasrohr 23 sind über eine Gasleitung 22 miteinander verbunden.

Ein Bedienfeld 7 ist an der Vorderseite des Gehäusekopfes 15 vorgesehen. Das Bedienfeld umfaßt zwei Gruppen von Bedienelementen 70 bis 73. Im unteren Teil des Bedienfeldes 7 sind zwei Einstell-Bedienelemente 71, 72 einer einen Bestandteil der Steuerschaltung 8 bildenden Einstelleinrichtung 82 angeordnet. Es handelt sich um zwei manuell bedienbare, vorzugsweise nur durch Sensorberührung bedienbare Tasten. Diese Einstell-Bedienelemente 71, 72 sind in einer Bedienzeile in gleicher horizontaler Höhe nebeneinander angeordnet. Zwischen den beiden Bedienelementen 71, 72 ist ein Digitalanzeigefeld 74 mit zwei Digitalzifferfeldern einer Anzeigeeinrichtung 84, die Bestandteil der Steuerschaltung 8 ist, vorgesehen. Oberhalb der Bedien-/Anzeigezeile der Elemente und Anzeige 71, 72 bzw. 74 ist in Paaranordnung ein Einschaltelement 70 und ein Start-Bedienelement 73 vorgesehen. Auch diese Bedienelemente werden zweckmäßig als Sensor-Berührungstasten ausgeführt. Sämtliche Bedienelemente 70 bis 71 sind so im Abstand nebeneinander bzw. übereinander angeordnet, daß sie sich im bequemen Fingerzugriff einer Hand befinden.

Das Einschaltelement 70 bildet einen zentralen Schalter zur elektrischen In- bzw. Außerbetriebnahme der Vorrichtung. Mittels des Start-Betriebelements 73 wird der Gas-Anreicherungsbetrieb ausgelöst.

Die elektronische Schaltung 81 der Steuerschaltung 8 ist im oberen Teil des Gehäusekopfes 15 innerhalb desselben an einer Konsole 12 angeordnet. An einer unteren Konsole 14 des Gehäuseoberteils 15, ebenfalls innerhalb desselben, ist die Anschlußeinrichtung 5 für die Getränkeflasche 4 angeordnet. Der Gehäusekopf 15 umfaßt ein hinteres Gehäuseteil 11 mit Montage- und Aufnahmeräume bildenden Fächern 151, 152. In dem Fach 151 ist die Ventileinrichtung 21 der Gaseinblasrichtung 2 montiert. An einer Konsole 13 unterhalb der Ventileinrichtung 21 ist der Gaszufuhranschluß 6 vorgesehen, der eine durch Ventil gesicherte Austrittsöffnung der Gasflasche 3 aufnimmt und die Gasflasche 3 mit der Ventileinrichtung 21 verbindet. In dem Fach 152 ist eine Energiequelle 85, zweckmäßig in Form einer gegebenenfalls aufladbaren (Akkumulator-) Batterie 85 untergebracht. In dem Fach 152 ist ein Energiespeicher 86 angeordnet.

Erfindungsgemäß ist die elektronische Schaltung 81 mit dem Start-Bedienelement 73, das zur Betätigung der Ventileinrichtung 21 vorgesehen ist, über eine Signalleitung S2 elektrisch verbunden. Die elektronische Schaltung 81 steuert die Schließ- und Öffnungsstellung der Ventileinrichtung 21 unmittelbar elektrisch über eine Signalleitung S1. Zu diesem Zweck ist die Ventileinrichtung 21 mit einer elektro-mechanischen Einrichtung ausgestattet, die sich nach Maßgabe des Signalzustandes der Leitung S 1 betätigen läßt, um den Gasweg zu öffnen bzw. zu schließen.

Weiterhin ist die elektronische Schaltung 81 über eine Signalleitung S4 mit dem Einstell-Bedienelement 71, über eine Signalleitung S5 mit dem Einstell-Bedienelement 72 und über eine Signalleitung S6 mit der Anzeigeeinrichtung 84 verbunden. Signal- und Leitungsverbindungen P1, P2 und P3 bestehen auch zwischen der elektrischen Schaltung 81 und der Batterie 85 sowie dem Energiespeicher 86. Zudem umfaßt die Steuerschaltung 8 eine Feststelleinrichtung 83. Diese ist im Ausführungsbeispiel als Zeitmeßgeber der Schaltung 81 ausgeführt. Sie stellt die Zahl von Zeiteinheiten fest, die nach Inbetriebnahme des Anreicherungsbetriebs durch Auslösen des Start-Bedienelements 73 vergehen.

Die elektronische Schaltung 81 ist mit einem sämtliche Ablauf- und Betriebsfunktionen steuernden Kleinrechner oder Mikroprozessor ausgestattet. Erfindungsgemäß ist die elektrische Schaltung 81 so vorbereitet und eingestellt, daß die Ventileinrichtung 21 infolge Betätigung des Start-Bedienelements 73 den Gasweg öffnet, wobei der Öffnungsbetrieb unabhängig von dem nach Betätigung vorhandenen Bedienzustand des Start-Bedienelements 73 solange andauert, bis bei entsprechenden Signalen der Einstelleinrichtung 82 und der Feststelleinrichtung 83 auf der Leitung S1 ein elektrisches Betriebszustands-Steuersignal erzeugt wird, das die Ventileinrichtung 21 in einen den Gasweg schließenden Zustand steuert. Zudem ist die elektronische Schaltung 81 erfindungsgemäß so vorbereitet und eingestellt, daß die mittels der Einstelleinrichtung 82 eingestellten und durch die Anzeigeeinrichtung 84 angezeigten CO₂-Anreicherungsgrade jeweils die von der elektronischen Schaltung 81 gesteuerte Öffnungszeit der Ventileinrichtung 21 bestimmen.

In besonderer erfindungsgemäßer Gestaltung umfaßt die elektronische Schaltung 81 einen Funktionsspeicher, der in Abhängigkeit von Einzelwerten der Einstelleinrichtung 82 Anreicherungsgraden entsprechende Signale hervorbringt, die die elektronische Schaltung 81 mit den Signalen der Feststelleinrichtung 83 zur Steuerung der Ventileinrichtung 21 vergleicht. Die Funktion des Speichers wird vorteilhaft durch Parameter wie eine mittlere Temperatur zu karbonisierender Getränke und/oder eine logarithmische Abhängigkeit von Anreicherungs-pH-Werten bestimmt.

Eine besondere Ausführung der elektronischen Schaltung 81 besteht auch darin, daß ein Funktionsspeicher in mehrere Anreicherungs-Einstellbereiche unterteilt ist, wobei vorzugsweise ein erster Bereich einem Anreicherungsgrad "wenig", ein zweiter Bereich einem Anreicherungsgrad "mittel" und ein dritter Bereich einem Anreicherungsgrad "stark" zugeordnet ist. Zum Beispiel kann zweckmäßig eine digitale Stufung der Einstellwerte der Digitalanzeige 74 vorgesehen werden, indem dem Anreicherungsbereich "wenig" die digitalen Einstellwerte 1 und 2, dem Anreicherungsbereich "mittel" die digitalen Einstellwerte 3 und 4 und dem Anreicherungsbereich "stark" die digitalen Einstellwerte 5 und 6 zugeordnet sind.

Eine bevorzugte Ausbildung der elektronischen Schaltung 81 besteht darin, daß sie einen Langzeitspeicher zum Speichern wenigstens des zuletzt eingestellten Anreicherungs-Einstellwertes umfaßt, der bei jedem Auslösen des Start-Bedienelements bis zur Eingabe eines neuen Anreicherungs-Einstellwertes zur Verfügung steht.

In Verbindung mit dem Energiespeicher wird die elektronische Schaltung 81 so geschaltet und vorbereitet, daß bei Unterschreitung eines vorgegebenen Wertes in der Energieversorgung der Energiespeicher 86 wirksam wird, um die Ventileinrichtung 21 in ihre Schließstellung zu steuern und anschließend den Betrieb der Vorrichtung zu blockieren. Sollte die Energie zum Betrieb der Vorrichtung nicht ausreichen, erzeugt die Schaltung 81 ein Störsignal, um den Betrieb von vornherein zu blockieren. Im Ausfiihrungsbeispiel bildet eine wieder aufladbare Akkumulator-Batterie die Energiequelle. Statt dessen oder zusätzlich kann die Energieversorgung durch einen Netzanschluß hergestellt werden.

In besonderer Ausführung weist die elektronische Schaltung 81 eine auf ein Störsignal ansprechende Schaltung zum Schließen der Ventileinrichtung 21 und zum Rückstellen sämtlicher Funktionen des Anreicherungsbetriebs auf. Wie aus Fig. 1 und 2 ersichtlich, ist an der Oberseite des Gehäusekopfes 15 ein Not-Bedienelement 75 vorgesehen, das mit der Störsignal-Schaltung der elektronischen Schaltung 81 verbunden ist. Durch Betätigen dieses Notschalters kann die Vorrichtung im Falle einer Störung sicher abgeschaltet und in einen definierten Zustand gebracht werden.

Ein weiteres Ausführungsbeispiel besteht darin, daß die elektronische Schaltung 81 eine Energiesparschaltung umfaßt, die die zum Ausführen des Anreicherungsbetriebs erforderliche Energieversorgung nach Ablauf einer vorgegebenen Zeit nach Auslösen des Einschalt-Bedienelements 73 und/oder nach Betätigen des Einstell-Bedienelements 71, 72 reduziert und beim Auslösen des Start-Bedienelements 73 aktiviert.

Wie man aus Fig. 2 erkennt, ist der Gaseinblaseinrichtung 2 ein Gas-Auslaßventil 9 zugeordnet. Dieses ist an der Anschlußeinrichtung 5 angeordnet und durch die elektronische Schaltung 81 über eine Steuer-Signalleitung S8 mittels einer elektro-mechanischen Einrichtung zum Schließen und Öffnen steuerbar. Die elektronische Schaltung 81 ist derart vorbereitet und eingestellt, daß das Gas-Auslaßventil 9 nach dem gesteuerten Schließen der Ventileinrichtung 2 durch das Steuersignal der elektronischen Schaltung 81 geöffnet wird. Zweckmäßig wird dabei auch der Zustand der Anschlußeinrichtung 5 mittels der elektronischen Schaltung 81 über eine Signalleitung S9 überwacht und gesteuert. So wird sichergestellt, daß die mit karbonisiertem Getränk gefüllte Flasche 4 der Vorrichtung nur entnommen werden kann, wenn ein Gas-Druckpolster über dem Flüssigkeitspegel abgebaut worden ist. Bei entnommener Flasche 4 wird das Gas-Auslaßventil 9 durch die Schaltung 81 wieder geschlossen. Die Auslaßleitung des Ventils 9 ist in den Bereich des Gehäusefußes 16 geführt.

Die Einrichtung 83 zum Feststellen des Anreicherungsbetriebs der Vorrichtung ist im Ausführungsbeispiel in die elektronische Schaltung 81 integriert. Sie ist vorteilhaft durch eine Zeitmeßeinrichtung gebildet, die die Zeit nach Auslösen des Start-Bedienelements 73 mißt. Die elektronische Schaltung 81 vergleicht die abgelaufene Zeit mit Zeit-Signalwerten, die in der elektronischen Schaltung 81 nach Maßgabe des jeweils mittels der Einstelleinrichtung 82 eingestellten Wertes, der dem gewünschten Anreicherungs-Karbonisierungsgrad entspricht, erzeugt werden.

Ein besonderes Ausführungsbeispiel besteht darin, daß die Zeit zum Karbonisieren der Getränkeflüssigkeit 40 erst gemessen wird, wenn die Gaseinblasdüse 24 am Ende des Gaseinblasrohres 23 eine definierte Position innerhalb der in der Flasche 4 befindlichen Flüssigkeit 40 einnimmt. Eine besonders vorteilhafte Gestaltung besteht darin, daß die Gaseinblaseinrichtung 2 mit einem in Vertikalrichtung V verfahrbaren Gaseinblasrohr 23 ausgestattet ist. Zu diesem Zweck umfaßt die elektronische Schaltung 81 ein Ablaufprogramm, das nach Auslösen des Start-Bedienelements 73 den Verfahrweg der Gaseinblasdüse 24 steuert. Ein solches Programm bestimmt den Zeitpunkt des Eintritts des Gases in die Getränkeflüssigkeit 40, nachdem die Feststelleinrichtung 83 mittels eines als Bezugsgröße dienenden Zeitbestimmungswerts ausgelöst worden ist.

Die Anschlußeinrichtung 5 ist mit einem nicht dargestellten Überdruckventil ausgestattet. Dieses tritt in Aktion, wenn sich oberhalb der Flüssigkeit 40 in der Flasche 4 ein Gasdruckpolster mit einer nicht zulässigen Druckhöhe aufbaut. Erfindungsgemäß kann mittels der elektronischen Steuerschaltung 81 über eine Signalleitung auch eine solche Druckhöhe in der Anschlußeinrichtung 5 erfaßt werden und gegebenenfalls zum Erzeugen eines Störsignals verarbeitet werden.

Um die Anreicherung besonders zu steuern, kann zweckmäßig innerhalb der Flasche 4 oberhalb der Getränkeflüssigkeit 40 gezielt ein Gasdruckpolster aufgebaut werden. Die elektronische Schaltung 81 speichert zu diesem Zweck ein Ablaufprogramm, das in Abhängigkeit von dem mittels der Einstelleinrichtung 82 eingestellten Anreicherungs-Einstellwert ein definiertes Gasdruckpolster in der mittels der Anschlußeinrichtung 5 geschlossenen Getränkeflasche 4 oberhalb der Getränkeflüssigkeit 40 aufbaut.

Im ganzen ist erfindungsgemäß eine Vorrichtung erreicht, die sich besonders einfach mit zuverlässig erzielbaren, nach Wunsch einstellbaren Anreicherungsgraden bedienen läßt. Im Ausführungsbeispiel erfolgt über das Bedienfeld 7 eine einfache Einhand-Fingerbedienung. Die Vorrichtung wird mittels des Einschaltelements 70 eingeschaltet. Das Einstell-Bedienelement 71 ist so ausgebildet und geschaltet, daß damit der Anreicherungsgrad mittels Tastenberührung erhöht wird. Das Einstell-Bedienelement 72 hingegen verringert bei Fingerberührung den an der Digitalanzeige 74 ablesbaren Anreicherungs-Einstellwert. Sobald der gewünschte Einstellwert eingestellt worden ist, kann der Benutzer das Start-Bedienelement 71 auslösen. Der Anreicherungsbetrieb läuft dann durch die Steuerung der elektronischen Schaltung 81 vollständig selbsttätig ab.

Im Ausführungsbeispiel ist eine Vorrichtung mit einer Gaseinleitung von oben durch den Hals der Flasche 4 beschrieben worden. Selbstverständlich können die erfindungsgemäßen Maßnahmen auch in einer Vorrichtung vorgesehen werden, in der die Gaseinblasung durch ein Bodenventil der Flasche erfolgt.

## Patentansprüche

1. Vorrichtung zum Anreichern eines Getränks (40) mit Gas, insbesondere mit CO₂, umfassend
- ein Gehäuse (1), das ein mit dem Getränk (40) getälltes Getränkabehältnis (4) aufnimmt, wobei das Getranke behältnis (4) eine verschließbare Ausgießöffnung (41) sowie eine Gaseintrittsöffnung (42) aufweist,
- eine an dem Gehäuse (1) angeordnete Gaseinblaseinrichtung (2) zum Einblasen von Gas durch die Gaseintrittsöffnung (42) in das in das Getränkebehältnis (4) gefüllte Getränk (40), wobei die Gaseinblaseinrichtung (2) eine Ventileinrichtung (21) zum Öffnen und Schließen des Gasweges in das Getränkebehältnis (4) umfaßt,
- eine Einrichtung (5) zur lösbaren dichtenden Anschlußverbindung der Gaseintrittsöfchung (42) des entmehmbar in die Vorrichtung einsetzbaren Getränkebehältnisses (4) mit der Gaseinblaseinrichtung (2),
- ein von außen zugängliches, an dem Gehäuse (1) angeordnetes, manuell betätigbares Bedienelement (73) zur Betätigung der Ventileinrichtung (21) der Gaseinblaseinrichtung (2),
- einen Gaszufuhranschluß (6), der mit einer Gasquelle (3) wie insbesondere einer Gaspatrone zum Beaufschlagen der Gaseinblaseinrichtung (2) mit Gas verbindbar ist, und
- eine Steuerschaltung (8), umfassend eine elektronische Schaltung (81), eine Einrichtung (82), die unabhängig von der Betätigung des Bedienelements (73) zum Voreinstellen eines einer Gasanreicherung zugeordneten Parameters manuell einstellbar ist, und eine Einrichtung (83) zum Feststellen des Anreicherungsbetriebs der Vorrichtung, wobei die Einstelleinrichtung (82) und die Feststelleinrichtung (83) mit der elektronischen Schaltung (81) elektrisch verbunden sind und die elektronische Schaltung (81) bei entsprechenden Signalen der beiden Einrichtungen (82, 83) ein Betriebszustands-Signal hervorbringt,
**dadurch gekennzeichnet,**
**daß** das Start-Bedienelement (73) und die Ventileinrichtung (21) mit der elektronischen Schaltung (81) derart elektrisch verbunden sind, daß die elektrische Schaltung (81) die Ventileinrichtung (21) infolge Betätigung des Start-Bedienelements (73) in einen den Gasweg öffnenden Betrieb steuert, der unabhängig von dem nach Betätigung vorhandenen Bedienzustand des Start-Bedienelements (73) so lange andauert, bis bei entsprechenden Signalen der Einstelleinrichtung (82) und der Feststelleinrichtung (83) das Betriebszustands-Signal als elektrisches Steuersignal erzeugt wird, das die Ventileinrichtung (21) in den den Gasweg schließenden Zustand steuert, und daß die Einrichtung (82) zum Voreinstellen des Gas-Anreicherungsgrades eine Anzeigeeinrichtung (84) zur Anzeige von wahlweise voreinstellbaren Anreicherungsgraden umfaßt, die jeweils die von der elektronischen Schaltung (81) gesteuerte Öffnungszeit der Ventileinrichtung (21) bestimmen.

2. Vorrichtung nach Anspruch 1, **dadurch gekennzeichnet , daß** die elektronische Schaltung (81) wenigstens einen Funktionsspeicher umfaßt, der in Abhängigkeit von Einstellwerten der Einstelleinrichtung (82) Anreicherungsgraden entsprechende Signale hervorbringt, die die elektronische Schaltung (81) mit den Signalen der Feststelleinrichtung (83) zur Steuerung der Ventileinrichtung (21) vergleicht.

3. Vorrichtung nach Anspruch 2, **dadurch gekennzeichnet, daß** der Funktionsspeicher in mehrere Anreichungs-Einstellbereiche unterteilt ist, wobei vorzugsweise ein erster Bereich einem Anreicherungsgrad "wenig", ein zweiter Bereich einem Anreicherungsgrad "mittel" und ein dritter Bereich einem Anreicherungsgrad "stark" zugeordnet ist.

4. Vorrichtung nach Anspruch 3, **dadurch gekennzeichnet, daß** den Anreicherungsbereichen jeweils ein Bereich von Einstellwerten zugeordnet ist, wobei vorzugsweise Gruppen digitaler Einstellwerte vorgesehen sind.

5. Vorrichtung nach Anspruch 4, **dadurch gekennzeichnet, daß** einem Anreicherungsbereich "wenig" die digitalen Einstellwerte 1 und 2, einem Anreicherungsbereich "mittel" die digitalen Einstellwerte 3 und 4 und einem Anreicherungsbereich "stark" die digitalen Einstellwerte 5 und 6 zugeordnet sind.

6. Vorrichtung nach einem der Ansprüche 1 bis 5, **dadurch gekennzeichnet, daß** die Einstelleinrichtung (82) zwei manuell bedienbare Einstellelemente (71, 72) umfaßt, wobei das erste Einstell-Bedienelement (71) zum Erhöhen und das zweite Einstell-Bedienelement (72) zum Absenken des Anreicherungsgrad-Einstellwertes vorgesehen ist.

7. Vorrichtung nach einem der Ansprüche 1 bis 6, **dadurch gekennzeichnet, daß** die Anzeigeeinrichtung (84) eine elektrische Digitalanzeige (74) aufweist, die vorzugsweise zwischen zwei Einstell-Bedienelementen (71, 72) der Einstelleinrichtung (82) angeordnet ist.

8. Vorrichtung nach einem der Ansprüche 1 bis 7, **dadurch gekennzeichnet, daß** die Vorrichtung wenigstens eine Gruppe von Bedienelementen (70 bis 73), vorzugsweise in Anordnung innerhalb eines Bedienfeldes (7), aufweist, wobei die Gruppe vorzugsweise an der Frontseite eines Kopfteils (15) des Gehäuses (1) angeordnet ist, und daß in der Gruppe wenigstens ein Einstell-Bedienelement (71, 72) und das Start-Bedienelement (73) im Abstand für gemeinsamen manuellen Zugriff angeordnet sind.

9. Vorrichtung nach einem der Ansprüche 1 bis 8, **dadurch gekennzeichnet, daß** die Vorrichtung ein zentrales Einschaltelement (70) zum Einschalten der elektrisch betriebenen Einrichtungen (2, 8) der Vorrichtung umfaßt, das vorzugsweise innerhalb eines Bedienfeldes (7) angeordnet ist, in dem die Bedienelemente (70 bis 73) im Abstand für gemeinsamen manuellen Zugriff angeordnet sind.

10. Vorrichtung nach einem der Ansprüche 1 bis 9, **dadurch gekennzeichnet, daß** die elektronische Schaltung (81) ein den Ablauf des Anreicherungsbetriebs steuerndes Ablaufprogramm speichert, wobei das Programm insbesondere Ort und/ oder Zeitpunkt des Eintritts des Gases in das Getränk (40) bestimmt und wenigstens einen Ort- bzw. Zeitbestimmungswert als die Feststelleinrichtung (83) in Betrieb setzendes Basissignal hervorbringt.

11. Vorrichtung nach Anspruch 10, **dadurch gekennzeichnet, daß** die Gaseinblaseinrichtung (2) eine verfahrbare Gaseinblasdüse (24) umfaßt, deren Verfahrweg durch das Ablaufprogramm der elektronischen Schaltung (81) gesteuert wird.

12. Vorrichtung nach einem der Ansprüche 1 bis 11, **dadurch gekennzeichnet, daß** die elektronische Schaltung (81) mit einem Energiespeicher (86) verbunden und so geschaltet und vorbereitet ist, daß bei Unterschreitung eines vorgegebenen Wertes in der Energieversorgung der elektronischen Schaltung (81) der Energiespeicher (86) wirksam wird, um die Ventileinrichtung (21) in ihre Schließstellung zu steuern und/oder anschließend den Betrieb der Vorrichtung zu blockieren.

13. Vorrichtung nach einem der Ansprüche 1 bis 12, **dadurch gekennzeichnet, daß** die elektronische Schaltung (81) eine auf ein Störsignal ansprechende Schaltung zum Schließen der Ventileinrichtung (21) und zum Rückstellen sämtlicher Funktionen des Anreicherungsbetriebs umfaßt, wobei die Vorrichtung vorzugsweise ein Not-Bedienelement (75) zum Hervorbringen des Störsignals als Notsignal aufweist.

14. Vorrichtung nach einem der Ansprüche 1 bis 13, **dadurch gekennzeichnet, daß** die elektronische Schaltung (81) einen Langzeitspeicher zum Speichern wenigstens des zuletzt eingestellten Anreicherungs-Einstellwertes umfaßt, der bei jedem Auslösen des Start-Bedienelements (73) bis zur Eingabe eines neuen Anreicherungs-Einstellwertes zur Verfügung steht.

15. Vorrichtung nach einem der Ansprüche 1 bis 14, **dadurch gekennzeichnet, daß** die elektronische Schaltung (81) eine Energiesparschaltung umfaßt, die die zum Ausführen des Anreicherungsbetriebs erforderliche Energieversorgung nach Ablauf einer vorgegebenen Zeit nach Auslösen des Einschalt-Bedienelements (70) und/ oder eines Einstell-Bedienelements (71, 72) reduziert und beim Auslösen des Start-Bedienelements (73) aktiviert.

16. Vorrichtung nach einem der Ansprüche 1 bis 15, **dadurch gekennzeichnet, daß** die Anschlußeinrichtung (5) zum lösbaren Anschluß des Getränkebehältnisses (4) an die Gaseinblaseinrichtung (2) ein Gas-Auslaßventil (9) umfaßt, das mit der elektronischen Schaltung (81) derart verbunden ist und von dieser, vorzugsweise mittels eines gespeicherten Ablaufprogramms, gesteuert wird, daß das Gas-Auslaßventil (9) nach dem gesteuerten Schließen der Ventileinrichtung (2) durch ein Steuersignal der elektronischen Schaltung (81) geöffnet wird.

17. Vorrichtung nach einem der Ansprüche 1 bis 16, **dadurch gekennzeichnet, daß** die elektronische Schaltung (81) ein den Ablauf des Anreicherungsbetriebs steuerndes Ablaufprogramm speichert, das in Abhängigkeit von dem eingestellten Anreicherungs-Einstellwert ein definiertes Gasdruckpolster in dem mittels der Anschlußeinrichtung (5) geschlossenen Getränkebehältnis (4) oberhalb der Getränkeflüssigkeit (40) aufbaut.

## Claims

1. Device for enriching a beverage (40) with gas, in particular with CO₂, comprising
- a housing (1) accommodating the beverage container (4) filled with the beverage (40), wherein the beverage container (4) has a sealable dispensing opening (41) and a gas inlet opening (42),
- a gas injection device (2) arranged on the housing (1) for injecting gas through the gas inlet opening (42) into the beverage (40) charged into the beverage container (4), wherein the gas injection device (2) comprises a valve fitting (21) for opening and closing the pathway for the gas into the beverage container (4),
- a device for the detachable sealing attaching connection of the gas inlet opening (42) of the beverage container (4), which is removably insertable into the device, to the gas injection device (2),
- an externally accessible, manually actuable operating element (73) arranged on the housing (1) for operating the valve fitting (21) of the gas injection device (2),
- a gas supply connection (6) which is connectable to a gas source (3), such as in particular a gas cartridge, for pressurising the gas injection device (2) with gas, and
- a control circuit (8) comprising an electronic circuit (81), a device (82) which independently of the actuation of the operating element (73) is manually adjustable for presetting a parameter associated with gas enrichment and a device (83) for fixing the enrichment operation of the device, wherein the adjusting device (82) and the fixing device (83) are electrically connected to the electronic circuit (81) and in the event of corresponding signals from both devices (82, 83) the electronic circuit (81) produces an operating state signal,
**characterised in that**
the start operating element (73) and the valve fitting (21) are electrically connected to the electronic circuit (81) in such a way that the electric circuit (81) as a result of actuation of the start operating element (72) drives the valve fitting (21) into a mode opening the gas pathway which regardless of the operating state of the start operating element (73) existing after actuation lasts until in the event of corresponding signals from the setting device (82) and the fixing device (83) the operating state signal is generated as an electric control signal which drives the valve fitting (21) into the state closing the gas pathway and that the device (82) for presetting the degree of gas enrichment comprises a display device (84) for displaying optionally presettable degrees of enrichment which each determine the opening time of the valve fitting (21) controlled by the electronic circuit (81).

2. Device according to claim 1, **characterised in that** the electronic circuit (81) comprises at least one function memory which as a function of setting values of the adjusting device (82) produces signals corresponding to degrees of enrichment which the electronic circuit (81) compares with the signals from the fixing device (83) for controlling the valve fitting (21).

3. Device according to claim 2, **characterised in that** the function memory is subdivided into a plurality of enrichment setting zones, wherein preferably a first zone is assigned to a "low" degree of enrichment, a second zone to an "average" degree of enrichment and a third zone to a "high" degree of enrichment.

4. Device according to claim 3, **characterised in that** to each of the enrichment zones a range of adjusting values is assigned, wherein preferably groups of digital adjusting values are provided.

5. Device according to claim 4, **characterised in that** to a "low" enrichment zone the digital adjusting values 1 and 2 are assigned, to an "average" enrichment zone the digital adjusting values 3 and 4 and to a "high" enrichment zone the digital adjusting values 5 and 6.

6. Device according to one of claims 1 to 5, **characterised in that** the adjusting device (82) comprises two manually operable adjusting elements (71, 72), wherein the first adjustment control element (71) is provided for increasing and the second adjustment control element (72) for lowering the set value for the degree of enrichment.

7. Device according to one of claims 1 to 6, **characterised in that** the display device (84) has an electric digital display (74) which is preferably arranged between two adjustment control elements (71, 72) of the adjusting device (82).

8. Device according to one of claims 1 to 7, **characterised in that** the device possesses at least one group of operating elements (70 to 73), preferably arranged within an operating field (7), wherein the group is preferably arranged on the front side of a head section (15) of the housing (1), and that in the group at least one adjustment control element (71, 72) and the start operating element (73) are arranged at a spacing for joint manual operating action.

9. Device according to one of claims 1 to 8, **characterised in that** the device comprises a central activating element (70) for switching on the electrically operated fittings (2, 8) of the device which is preferably arranged within an operating field (7) in which the operating elements (70 to 73) are arranged at a spacing for joint manual operating action.

10. Device according to one of claims 1 to 9, **characterised in that** the electronic circuit (81)stores a sequencing program controlling the sequence of the enrichment operation, wherein the program determines in particular the location and/or timing of the admission of the gas into the beverage (40) and produces at least one value determining the location or timing as the base signal setting the fixing device (83) in operation.

11. Device according to claim 10, **characterised in that** the gas injection device (2) comprises a sliding gas injection nozzle (24) whose slide path is controlled by the sequencing program of the electronic circuit (81).

12. Device according to one of claims 1 to 11, **characterised in that** the electronic circuit (81) is connected to an energy storage device (86) and is connected and prepared in such a way that in the event of the energy supply of the electronic circuit (81) falling below a predetermined value the energy storage device (86) comes into effect in order to drive the valve fitting (21) into its closed position and/or then to block the operation of the device.

13. Device according to one of claims 1 to 12, **characterised in that** the electronic circuit (81) comprises a circuit responding to a perturbation signal for closing the valve fitting (21) and for resetting all functions in the enrichment operation, wherein the device preferably has an emergency operating element (75) for producing the perturbation signal as an emergency signal.

14. Device according to one of claims 1 to 13, **characterised in that** the electronic circuit (81) comprises a long-term memory for storing at least the last set enrichment adjusting value which is available each time the start operating element (73) is triggered until the input of a new enrichment adjusting value.

15. Device according to one of claims 1 to 14, **characterised in that** the electronic circuit (81) comprises an energy-saving circuit which reduces the supply of energy needed for carrying out the enrichment operation after expiration of a predetermined time after triggering of the activating operating element (70) and/or of an adjustment control element (71, 72) and activates when the start operating element (73) is triggered.

16. Device according to one of claims 1 to 15, **characterised in that** the attachment device (5) for the detachable connection of the beverage container (4) to the gas injection device (2) comprises a gas outlet valve (9) which is connected to the electronic circuit (81) and controlled by the latter, preferably by means of a stored sequencing program, in such a way that the gas outlet valve (9) after the controlled closure of the valve fitting (21) is opened by a control signal from the electronic circuit (81).

17. Device according to one of claims 1 to 16, **characterised in that** the electronic circuit (81) stores a sequencing program controlling the sequence of the enrichment operation which as a function of the set enrichment adjusting value builds up a defined gas pressure cushion above the beverage liquid (40) in the beverage container (4) closed by means of the attachment device (5).

## Revendications

1. Dispositif d'enrichissement d'une boisson (40) en gaz, en particulier en CO₂, lequel dispositif comporte :
- un boîtier (1) qui reçoit un récipient à boisson (4) contenant la boisson (40), le récipient à boisson (4) comportant une ouverture de versement (41) pouvant être fermée ainsi qu'une ouverture d'entrée de gaz (42),
- un dispositif d'insufflation de gaz (2) placé sur le boîtier (1) et destiné à insuffler du gaz par l'ouverture d'entrée de gaz (42) dans la boisson (40) contenue dans le récipient à boisson (4), le dispositif d'insufflation de gaz (2) comportant un dispositif à clapet (21) destiné à ouvrir et fermer la conduite de gaz menant dans le récipient à boisson (4),
- un dispositif (5) destiné à raccorder de façon étanche et amovible l'ouverture d'entrée de gaz (42) du récipient à boisson (4), qui peut être inséré de façon extractible dans le dispositif d'enrichissement, au dispositif d'insufflation de gaz (2),
- un élément de commande (73) accessible de l'extérieur, placé sur le boîtier (1) et pouvant être commandé manuellement, afin d'actionner le dispositif à clapet (21) du dispositif d'insufflation de gaz (2),
- un raccord d'amenée de gaz (6) qui peut être raccordé à une source de gaz (3) en particulier une cartouche de gaz afin d'alimenter en gaz le dispositif d'insufflation de gaz (2), et
- un circuit de commande (6), comportant un circuit électronique (81), un dispositif (82) réglable manuellement indépendamment de la commande de l'élément de commande (83) et destiné à prérégler un paramètre associé d'enrichissement en gaz, le dispositif de réglage (82) et le dispositif de détermination (83) étant reliés électriquement au circuit électronique (81) et le circuit électronique (81) générant un signal d'état de fonctionnement lorsque les dispositifs (82, 83) délivrent des signaux correspondants,
**caractérisé en ce que** l'élément de commande de démarrage (73) et le dispositif à clapet (21) sont reliés électriquement au circuit électronique (81) de sorte que le circuit électrique (81) commande le dispositif à clapet (21) à la suite de l'actionnement de l'élément de commande de démarrage (73) dans le mode de fonctionnement « conduite de gaz ouverte » qui dure indépendamment de l'état de commande, après l'actionnement, de l'élément de commande de démarrage (73) jusqu'à ce que, lorsque le dispositif de réglage (82) et le dispositif de détermination (83) génèrent des signaux correspondants, le signal d'état de fonctionnement soit généré sous forme d'un signal de commande électrique qui commande le dispositif à clapet (21) dans l'état "conduite de gaz fermée", et **en ce que** le dispositif (82) de préréglage du degré d'enrichissement en gaz comporte un dispositif d'indication (84) destiné à indiquer des degrés d'enrichissement qui peuvent être préréglés au choix et qui déterminent le temps d'ouverture, commandé par le circuit électronique (81), du dispositif à clapet (21).

2. Dispositif d'enrichissement selon la revendication 1, **caractérisé en ce que** le circuit électronique (81) comporte au moins une mémoire fonctionnelle qui génère en fonction de valeurs de réglage du dispositif de réglage (82) des signaux qui correspondent à des degrés d'enrichissement et que le circuit électronique (81) compare avec les signaux du dispositif de détermination (83) destiné à commander le dispositif à clapet (21).

3. Dispositif d'enrichissement selon la revendication 2, **caractérisé en ce que** la mémoire fonctionnelle est divisée en plusieurs zones de réglage d'enrichissement, une première zone étant avantageusement associée à un degré d'enrichissement "faible", une deuxième zone étant avantageusement associée à un degré d'enrichissement "moyen" et une troisième zone étant avantageusement associée à un degré d'enrichissement "fort".

4. Dispositif d'enrichissement selon la revendication 3, **caractérisé en ce qu'**une zone de valeurs de réglage est associée à chacune des zones d'enrichissement, des groupes de valeurs de réglage numériques étant avantageusement prévus.

5. Dispositif d'enrichissement selon la revendication 4, **caractérisé en ce que** les valeurs de réglage numérique 1 et 2 sont associées à une zone d'enrichissement "faible", les valeurs de réglage numérique 3 et 4 sont associées à une zone d'enrichissement "moyen" et les valeurs de réglage numérique 5 et 6 sont associées à une zone d'enrichissement "fort".

6. Dispositif d'enrichissement selon l'une des revendications 1 à 5, **caractérisé en ce que** le dispositif de réglage (82) comporte deux éléments de réglage (71, 72) pouvant être commandés manuellement, le premier élément de commande et de réglage (71) étant prévu pour augmenter la valeur de réglage du degré d'enrichissement et le deuxième élément de commande et de réglage (72) étant prévu pour abaisser la valeur de réglage du degré d'enrichissement.

7. Dispositif d'enrichissement selon l'une des revendications 1 à 6, **caractérisé en ce que** le dispositif d'indication (84) comporte une indication numérique électrique (74) qui est avantageusement placée entre deux éléments de commande et de réglage (71, 72) du dispositif de réglage (82).

8. Dispositif d'enrichissement selon l'une des revendications 1 à 7, **caractérisé en ce que** le dispositif comporte au moins un groupe d'éléments de commande (70 à 73), avantageusement placé à l'intérieur d'un panneau de commande (7), le groupe étant placé avantageusement du côté avant d'une partie de tête (15) du boîtier (1), et **en ce qu'**un élément de commande et de réglage (71, 72) et l'élément de commande de démarrage (73) sont placés dans le groupe à distance pour un accès manuel commun.

9. Dispositif d'enrichissement selon l'une des revendications 1 à 8, **caractérisé en ce que** le dispositif d'enrichissement comporte un élément de connexion central (70) qui est destiné à connecter les dispositifs commandés électriquement (2, 8) du dispositif d'enrichissement et qui est avantageusement placé à l'intérieur d'un panneau de commande (7) dans lequel les éléments de commande (70 à 73) sont placés à distance pour un accès manuel commun.

10. Dispositif d'enrichissement selon l'une des revendications 1 à 9, **caractérisé en ce que** le circuit électronique (81) mémorise un programme de processus commandant le déroulement du mode d'enrichissement, le programme déterminant en particulier le lieu et/ou l'instant de l'entrée du gaz dans la boisson (40) et générant au moins une valeur de détermination de lieu respectivement d'instant sous la forme d'un signal de base mettant en fonctionnement le dispositif de détermination (83).

11. Dispositif d'enrichissement selon la revendication 10, **caractérisé en ce que** le dispositif d'insufflation de gaz (2) comporte une buse d'insufflation de gaz déplaçable (24) dont le trajet de déplacement est commandé par le programme de processus du circuit électronique (81).

12. Dispositif d'enrichissement selon l'une des revendications 1 à 11, **caractérisé en ce que** le circuit électronique (81) est relié à un accumulateur d'énergie (86) et est commuté et préparé de telle sorte que, lors du dépassement vers le bas d'une valeur prédéterminée dans l'alimentation en énergie du circuit électronique (81), l'accumulateur d'énergie (86) est actif pour commander le dispositif à clapet (21) dans sa position de fermeture et/ou pour bloquer ensuite le fonctionnement du dispositif d'enrichissement.

13. Dispositif d'enrichissement selon l'une des revendications 1 à 12, **caractérisé en ce que** le circuit électronique (81) comporte un circuit sensible à un signal d'influence pour fermer le dispositif à clapet (21) et pour réinitialiser toutes les fonctions du mode d'enrichissement, le dispositif d'enrichissement comportant avantageusement un élément de commande d'urgence (75) destiné à générer le signal d'influence sous la forme d'un signal d'urgence.

14. Dispositif selon l'une des revendications 1 à 13, **caractérisé en ce que** le circuit électronique (81) comporte au moins une mémoire de longue durée destinée à mémoriser au moins la valeur de réglage de l'enrichissement préalablement réglée qui est disponible à chaque déclenchement de l'élément de commande et de démarrage (73) jusqu'à l'entrée d'une nouvelle valeur de réglage de l'enrichissement.

15. Dispositif selon l'une des revendications 1 à 14, **caractérisé en ce que** le circuit électronique (81) comporte un circuit à économie d'énergie qui réduit l'alimentation en énergie nécessaire pour réaliser le fonctionnement d'enrichissement au bout d'un temps prédéterminé après le déclenchement de l'élément de commande et de connexion (70) et/ou d'un élément de commande et de réglage (71, 72) et l'active lors du déclenchement de l'élément de commande et de démarrage (73).

16. Dispositif selon l'une des revendications 1 à 15, **caractérisé en ce que** le dispositif de raccordement (5) destiné à raccorder de façon amovible le récipient à boisson (4) au dispositif d'insufflation de gaz (2) comporte un clapet de sortie de gaz (9) qui est relié au circuit électronique (81) et qui est commandé par celui-ci, avantageusement au moyen d'un programme de processus en mémoire, de telle sorte que le clapet de sortie de gaz (9) est ouvert après la fermeture commandée du dispositif à clapet (2) par un signal de commande du circuit électronique (81).

17. Dispositif selon l'une des revendications 1 à 16, **caractérisé en ce que** le circuit électronique (81) mémorise un programme de processus qui commande le déroulement du mode d'enrichissement et qui génère dans le récipient à boisson (4) fermé au moyen du dispositif de raccordement (5), au-dessus de la boisson liquide (40), un coussin de gaz sous pression défini en fonction de la valeur de réglage de l'enrichissement réglée.
